# EUROPÄISCHE PATENTSCHRIFT

(11) **EP 0 036 937 B1**
(45) Veröffentlichungstag und Bekanntmachung des Hinweises auf die Patenterteilung: **30.05.1984**
(21) Anmeldenummer: 81101102.2
(22) Anmeldetag: 17.02.1981
(51) Int. Cl.: B41F 21/00, B65H 29/20

(54) **Bogentransporttrommel in Rotationsdruckmaschinen**
Sheet transfer cylinder for rotary printing machines
Tambour de guidage de feuilles pour machines rotatives d'impression

(30) Priorität: 31.03.1980 US 135446; 10.12.1980 US 215117
(43) Veröffentlichungstag der Anmeldung: 07.10.1981
(73) Patentinhaber: Heidelberger Druckmaschinen Aktiengesellschaft, D-69019 Heidelberg (DE)
(72) Erfinder: Thoms, Earl, Benton Harbor Michigan 49023 (US)
(74) Vertreter: Stoltenberg, Heinz-Herbert Baldo

## Beschreibung

Die Erfindung betrifft einen Aufzug einer Bogentransporttrommel in Form eines textilen Überzugs zum Verhindern des Abschmierens der druckfrischen Bogenunterseite während des Transports des Bogens.

Beim Transportieren der frisch bedruckten Bogen innerhalb der Druckmaschine kommt je nach Anordnung einer Bogentransporttrommel die druckfrische Seite des zu transportierenden Bogens auf die Mantelfläche dieser Bogentransporttrommel zu liegen. Werden keine besonderen Vorkehrungen getroffen, so bewirkt die Berührung der noch nicht trockenen Farbe mit der Trommelmantelfläche ein Verschmieren des Druckbildes. Anspruchsvolle Drucke werden dadurch zumeist unbrauchbar.

Eine aus der DE-B 1 561 043 bekannte Bogenauslegetrommel ist doppelwandig ausgeführt und weist eine Abdeckung aus porösem und luftdurchlässigem Material auf. In den zwischen der 'Doppelwandung befindlichen Hohlraum wird Luft eingeblasen. Diese tritt durch die luftdurchlässige Abdeckung aus und erzeugt zwischen der Mantelfläche der Bogenauslegetrommel und der druckfrischen Unterseite des zu transportierenden Bogens ein Luftpolster. Das Luftpolster verhindert ein Verschmieren des Druckbildes.

Die bekannte Bogenauslegetrommel hat den Nachteil, dass ihre Herstellung aufwendig ist. Zur Erzeugung des Luftpolsters werden grosse Mengen an Blasluft benötigt. Neben den Kosten für die Einrichtung an sich, ist ein hoher Energiebedarf zu verzeichnen. Darüber hinaus wird das Raumklima der Druckerei ungünstig beeinflusst. Mit der benötigten grossen Luftmenge erfolgt überdies auch eine unerwünschte Wärmezufuhr in die Maschine, wodurch Papierverzug auftreten kann. Die Verwendung dieser bekannten Bogenauslegetrommel macht daher häufig zusätzliche Kühl- und Feuchtungseinrichtungen für die Blasluft notwendig, was sich kostensteigernd auswirkt.

In der US-A 3 126 826, Spalte 3, ab Zeile 49 ist ein Aufzug für eine Bogentransporttrommel beschrieben, der als Glasperlentuch ausgebildet ist. Die Glasperlen sind z.B. auf einem Gummituch aufgeklebt und bilden mit der Klebmasse eine geschlossene, nicht poröse Oberfläche. Die Oberfläche dieses bekannten Aufzugs zeigt unterschiedliche Farbabgabeverhalten. Während die tragenden Glasperlenkuppen bereitwillig angenommene Farbe wieder an den Bogen abgeben, neigen die aus Klebstoff bzw. Gummilösung bestehenden Täler zum Farbaufbau. Die Folge ist, dass derartige Glasperlentücher des öfteren gewaschen werden müssen, wobei sich die einzelnen Glasperlen sehr leicht aus ihrer Klebverbindung lösen. Auf die Dauer zeigen somit Glasperlentücher in bezug auf das Verhindern von Abschmieren keine befriedigenden Ergebnisse. Auf Bogenauslegetrommeln sind die bekannten Glasperlentücher nur bedingt verwendbar, weil bei Übergang des Kettengreifers von der Kreisbahn des Kettenrades in die gerade Kettenbahn den transportierten Bogen eine von der Oberflächengeschwindigkeit der Mantelfläche der Bogenauslegetrommel geringfügig unterschiedliche Geschwindigkeit aufgezwungen wird. Die daraus resultierende Verschiebung der druckfrischen Bogenunterseite relativ zum Aufzug, nämlich zum Glasperlentuch, bewirkt ein Verschmierenn des Druckbildes.

Schliesslich sei auf die DE-B 1 471 728 hingewiesen. Darin wird ein textiler Träger mit glatter Oberfläche und Fasereinschlüssen beispielsweise aus Nylon gezeigt, die radial aus dem Trägermaterial herausstehen und symmetrisch angeordnet sind. Diese Tragfasern sind beispielsweise als Schleifen oder Schlingen ausgebildet. Sie können um eine grössere Steifigkeit zu erzielen, einer Hitzebehandlung unterzogen werden.

Die relativ weit verstreute gleichmässige Anordnung dieser Tragschleifen ermöglicht einen raschen Abfluss der Luft unter dem zu tragenden Bogen. Ein die Bogenunterseite zusätzlich tragendes Luftpolster kann sich folglich nicht ausbilden. Allein die Tragfasern bilden folglich die einzige Unterstützung der druckfrischen Bogenunterseite. Bei Relativbewegung zwischen dem Bogen und dem Aufzug der Bogentransporttrommel kann daher ein Verschmieren und Verkratzen des Druckbildes nicht völlig vermieden werden.

Aufgabe der Erfindung ist es, einen Aufzug für eine Bogentransporttrommel vorzusehen, der mit geringen Mitteln herstellbar und einfach aufspannbar ist und der selbst bei Relativbewegung der druckfrischen Bogenunterseite gegenüber dem Aufzug der Bogentransporttrommel ein Verschmieren und Verkratzen des Druckbildes vermeidet. Der Aufzug soll ein störungsfreies Verdrucken von Auflagen von mindestens 500 000 Drucken zulassen, ohne dass eine Verschlechterung des Druckbildes feststellbar ist. Ausserdem soll der Aufzug in einfacher Weise auf der Bogentransporttrommel zu reinigen sein.

Die Lösung der Aufgabe besteht in den kennzeichnenden Merkmalen des Anspruchs 1. Lang andauernde Versuche haben den überraschenden Nachweis erbracht, dass es ausreicht, die Mantelfläche einer Bogentransporttrommei lediglich mit einem gebürsteten Köperstoff zu bespannen, um druckfrische Bogen abschmierfrei transportieren zu können. Selbst bei Verwendung dieser Aufzüge auf Bogenauslegetrommeln, bei denen zwangsläufig eine Relativbewegung zwischen der druckfrischen Bogenunterseite und dem Aufzug der Trommel entsteht, konnten keine Kratzer und kein Verschmieren des Druckbildes festgestellt werden. Besonders überraschte, dass diese Aufzüge über eine hohe Druckauflage hinweg ihre nicht farbverschmierende Eigenschaft oder ihre druckbildschonende Transportfähigkeit behielten.

Zum Reinigen dieser stoffartigen Aufzüge genügt in der Regel ein trockenes Abreiben. Farbreste, die an den Spitzen der aus der tragenden Aufzugsfläche hervorragenden Gewebeteile haften, können dabei mühelos abgerubbelt werden. In grösseren Abständen ist auch eine Nassreinigung mittels der üblichen Walzen und Formwaschmittel möglich. Versuche haben jedoch ergeben, dass eine solche Nassreinigung des erfindungsgemässen Aufzugs unter 1 000 000 Drucke nicht erforderlich ist.

Nach den gewonnenen Erkenntnissen beruht die erfindungsgemässe Wirkung auf zwei sich unterstützenden Vorgängen. Zum einen trifft die druckfrische Bogenunterseite zunächst auf eine Vielzahl von nachgiebigen Tragpunkten der rauhen Oberflächenstruktur des Textilmaterials ganz im Unterschied zu den Glasperlentüchern, bei denen die Tragkuppen in dieser Beziehung unnachgiebig sind. Zum zweiten entsteht während des weiteren Anschmiegens des Bogens an die Mantelfläche durch die Nachgiebigkeit der Tragpunkte des Textilmaterials zwangsläufig ein Luftpolster, weil die Struktur des Textilmaterials ein Entweichen der Luft in jeder seitlichen Richtung erschwert. Nach stärkerem Anschmiegen des Bogens an den Aufzug entsteht ein Überdruck zwischen Bogen und Trommelmantelfläche bzw. zwischen Bogen und der Unterseite des Aufzugs falls dieser einseitig verstärkt ist. Es hat sich erwiesen, dass sowohl dieses Luftpolster als auch die im gewissen Umfange beweglichen herausragenden Gewebeteile die druckfrische Bogenunterseite in der Weise tragen, dass eine Relativbewegung, wie sie bei Kettenauslage zwangsläufig entsteht, ein Verschmieren und Verkratzen des Druckbildes nicht hervorrufen kann.

In der Zeichnung wird die Erfindung anhand zweier Ausführungsbeispiele erläutert. Es zeigt:
Fig. 1 eine Seitenansicht eines Kettenauslegers,
Fig. 2 in vergrössertem Massstab eine Bogenauslegetrommel auf der Kettenradwelle,
Fig. 3 den Aufzug der Bogenauslegetrommel in vergrössertem Massstab,
Fig. 4 die Befestigung des Aufzugs an der Bogenauslegetrommel und
Fig. 5 zwischen den Druckwerken angeordnete Bogenübergabetrommeln mit Aufzügen nach der Erfindung.

Gemäss dem Ausführungsbeispiel nach Fig. 1 übergibt der Gegendruckzylinder 1 des letzten Druckwerkes einer Mehrfarbenbogenrotationsoffsetdruckmaschine den bedruckten Bogen 2 an die Greiferbrücke 3 eines Kettenauslegers 4. Dabei führt eine auf der dem Gegendruckzylinder 1 nächst gelegenen Kettenradwelle 6 vorgesehene Bogenauslegetrommel 5 während des Übergabevorganges den Bogen 2 an seiner frisch bedruckten Bogenseite. Die Greiferbrücke 3 transportiert die übergebenen Bogen 2 zum Bogenauslagestapel 7.

Wie Fig. 2 zeigt, ist die Mantelfläche 8 der Bogenauslegetrommel 5 mit einem Aufzug 9 überspannt, der aus einem aufgrund vorhandener Lufteinschlüsse kompressiblen Textilmaterial mit rauher Oberflächenstruktur besteht. Es handelt sich um einen Aufzug aus einem gebürsteten, geköperten Baumwollstoff (brushed denim material).

Die Fig. 3 veranschaulicht die Wirkungsweise eines erfindungsgemässen Aufzugs. Bei Übergabe des Bogens 2 vom Gegendruckzylinder 1 an die Bogenauslegetrommel 5 wird der textilartige Aufzug 9 aufgrund der Spannung in dem Bogen 2 geringfügig zusammengedrückt. Dies entsteht unter anderem dadurch, dass der Bogen an dem nicht dargestellten Gummizylinder des letzten Druckwerkes haften bleibt und unter Aufwendung einer gewissen Kraft von dessen Oberfläche abgezogen werden muss. Das sich fest Anschmiegen des von den Greiferbrücken 3 erfassten Bogens 2 an den Aufzug 9 bewirkt zweierlei. Zunächst einmal schmiegt sich die frisch bedruckte Bogenunterseite an die nachgiebigen Tragteile der rauhen Oberflächenstruktur des Aufzugsmaterials an. Aufgrund der oben erwähnten Spannung im Bogen erfolgt ein Eindrücken dieser nachgiebigen Tragteile der Oberflächenstruktur des Aufzugs 9. Da das Gewebe des Aufzugs 9 ein seitliches Entweichen der Luft erschwert, ensteht ein Luftpolster mit Überdruck. Beide, die nachgiebigen, erhabenen Gewebeteile und das Luftpolster, tragen gemeinsam den von den Greiferbrücken 3 geführten Bogen an seiner frisch bedruckten Bogenseite. Sobald nun die den Bogenanfang haltende Greiferbrücke 3 die Kreisbahn um die Bogenauslegetrommel verlässt und in die gerade Kettenbahn des Kettenauslegers 4 einmündet, verringert sich deren Geschwindigkeit geringfügig. Dies hat zur Folge, dass der von der Bogenauslegetrommel 5 transportierte Bogen 2 eine kleine Relativbewegung gegenüber der Mantelfläche der Bogenauslegetrommel 5 ausführt. Trotz dieser Relativbewegung erfolgt kein Verkratzen oder Abschmieren des Druckbildes.

Der stoffartige Aufzug 9 lässt sich an den Seitenwänden 10 des Kanals 11 der Bogenauslegetrommel 5 in einfacher Weise mittels Klettenverschlüssen 12 befestigen. Diese Klettenverschlüsse 12 bestehen einerseits aus einer mit Haken versehenen Klebefolie und andererseits aus einer mit Ösen bestückten Klebefolie. Eine dieser Klebefolien wird an dem Stoffaufzug, die andere an der Wandung 10 des Trommelkanals 11 befestigt. Durch biosses Andrücken des einen Klettenverschlussteils an den anderen wird der Aufzug 9 straff aufgespannt. Der Klettenverschluss ermöglicht somit ein Aufspannen und Abnehmen des Aufzugs 9 in einfacher Weise von Hand. d.h. ohne Zuhilfenahme von Werkzeugen.

Die Befestigung der Enden des Aufzugs 9 mittels Klettenverschlüssen kann auch an anderen Teilen der Wandung der Bogenauslegetrommel 5 vorgenommen werden als gerade an den Seitenwänden 10 des Kanals 11. Ebenso besteht die Möglichkeit an der Bogenauslegetrommel 5 einen Klettenverschlussteil vorzusehen, an dem der textilartige Aufzug 9 unmittelbar haftet.

Die Verwendung des Aufzugs 9 gemäss der Erfindung ist nicht auf die Bogenauslegetrommel beschränkt. Vielmehr können derartige Aufzüge 9, wie Fig. 5 zeigt, auch in Bogenübergabetrommeln Anwendung finden. Bei der dargestellten Ausführungsform übergibt eine Speichertrommel 15 den bereits bedruckten Bogen 2 an die Bogenübergabetrommel 16. Da diese den Bogen 2 an seiner bedruckten Seite transportieren muss, ist sie mit einem textilartigen Aufzug 9 gemäss der Erfindung versehen. Der Gegendruckzylinder 17 übernimmt von der Bogenübergabetrommei 16 den Bogen 2 und führt ihn durch den Druckspalt 18, der zwischen dem Gummizylinder 19 und dem Gegendruckzylinder 17 gebildet wird. Nach dem abermaligen Bedrucken wird der Bogen 2 von einer weiteren Bogenübergabetrommel 20 übernommen, bei der gleichfalls die frisch bedruckte Bogenseite auf die Mantelfläche der Trommel zu liegen kommt. Deshalb ist sie ebenfalls mit einem Aufzug 9 nach der Erfindung versehen. Von der Bogenübergabetrommel 20 wird der Bogen an die Speichertrommel 21 weitergereicht. Da diese den Bogen an der nicht bedruckten Bogenseite transportiert, benötigt sie einen Aufzug 9 nach der Erfindung nicht, es sei denn es handelt sich um eine Schön- und Widerdruckmaschine. Wegen des abschmierfreien Transportierens der Bogen, ihrer geringen Herstellungskosten und ihrer einfachen Aufspann- sowie Reinigungsmöglichkeiten können textilartige Aufzüge nach der Erfindung mit grossem Vorteil auf allen Bogentransporttrommeln eingesetzt werden. Ein besonderer Vorzug ist dabei ausserdem, dass der Aufzug unmittelbar in der Nähe des Druckanfangs beginnen kann, was bei allen bekannten Ausführungsformen von Bogentransporttrommeln nicht erreichbar ist.

Es folgen nun mehrere Beispiele für den Aufzug 9.

### Beispiel A

Das Textilmaterial, das bislang als bestgeeigneter Trommelaufzug die nicht farbabschmierenden und druckbildschonenden Eigenschaften auch bei grossen Auflagen behielt, wurde als Köpergewebe mit der Bindung K 3 S ermittelt, dessen Kettfadenzahl 33,4 pro cm und dessen Schussfadenzahl 19 pro cm beträgt. Im Normalzustand beläuft sich die Garnfeinheit in der Kette auf 47,4 tex und im Schuss auf 48,1 tex. Dies entspricht einer umgerechneten Garnnummer in der Kette von 21,1 und im Schuss von 20,8. Die Anzahl der Ketthebungen pro cm² beläuft sich auf 158,7. Die Kett- und Schussfäden bestehen aus reiner Baumwolle. Das Flächengewicht dieses Textilmaterials beträgt 293 g pro m², bei einer Rohdichte von 0,314 g pro cm³ und einem Porenanteil von 79,6 Volumenprozent.

### Beispiel B

Ein weiterer Textilstoff, der sehr gute Ergebnisse zeigte hat ein Köpergewebe mit der Bindung S, dessen Kettfadenzahl 50,4 pro cm und dessen Schussfadenzahl 22,7 pro cm beträgt. Im normalen Zustand beläuft sich die Garnfeinheit in der Kette auf 27,4 tex, was einer Garnnummer von 36,5 entspricht und im Schuss auf 43,1 tex, gleich einer umgerechneten Garnnummer von 23,2. Die Anzahl der Ketthebungen ist 286 pro cm^{2. -} Die Kett- und Schussfäden bestehen aus reiner Baumwolle. Das Flächengewicht dieses Textilmaterials beträgt 261 g pro m², bei einer Rohdichte von 0,381 g/cm³ und einem Porenanteil von 79,6 Volumenprozent.

### Beispiel C

Ein ebenfalls sehr gut geeigneter Stoff ist ein Köpergewebe mit der Bindung , das jedoch eine Kettfadenzahl von 32,5 pro cm und eine Schussfadenzahl von 19,4 pro cm besitzt. Die Garnfeinheit im Normalzustand beträgt 47,3 tex entsprechend einer Garnnummer von 21,1 in der Kette und im Schuss 64,1 tex, was einer Garnnummer von 15,6 entspricht. Die Anzahl der Ketthebungen beläuft sich auf 157,6 pro cm^{2.} Die Kett- und Schussfäden bestehen aus reiner Baumwolle. Das Flächengewicht dieses Textilmaterials ist 315 g/_{M}², bei einer Rohdichte von 0,422 g/cm³ und einem Porenanteil von 72,6 Volumenprozent.

Weniger geeignet zur Lösung der Aufgabe und eigentliche Grenzfälle darstellend sind die beiden nachfolgend aufgeführten Textilstoffe, wovon der erstabgehandelte eine sehr grobe Profilierung und der an zweiter Stelle beschriebene eine ausgesprochen glatte Arbeitsoberfläche aufweist.

### Beispiel D

Der die grösste Profilierung aller hier aufgeführten Gewebeproben aufweisende Textilstoff ist ein Köpergewebe mit der Bindung , das eine Kettfadenzahl von 24,7 und eine Schussfadenzahl von 15,0 pro cm besitzt. Im Normalzustand beträgt die Garnfeinheit in der Kette 94,8 tex, was einer umgerechneten Garnnummer von 10,5 entspricht, und dem Schuss 68,6 tex, was einer umgerechneten Garnnummer von 14,6 entspricht. Die Anzahl der Ketthebungen beläuft sich auf 92,6, wobei die Kette aus reiner Baumwolle, der Schuss jedoch aus einer Mischung von Polyester und Baumwolle besteht. Das Flächengewicht dieses Textilstoffes liegt bei 368 g/m^{2.} Die Rohdichte beträgt 0,335 g/cm³ und der Porenanteil 77,7 Volumenprozent.

### Beispiel E

Dieser sehr glatte, d.h. eine geringe Profilierung aufweisende Stoff ist ein Kreuzköper mit der Bindung , der eine Kettfadenzahl von 25 und eine Schussfadenzahl von 14,5 pro cm besitzt. Im Normalzustand beträgt in der Kette die Garnfeinheit 87,7 tex entsprechend der umgerechneten Garnnummer von 11,4 und im Schuss 75,2 tex, was einer umgerechneten Garnnummer von 13,3 entspricht. Die Anzahl der Ketthebungen beläuft sich auf 90,6 pro cm², wobei sowohl Kett- als auch Schussfäden aus reiner Baumwolle bestehen. Das Flächengewicht dieses Textilstoffes liegt bei 366 g/m². Die Rohdichte ist 0,352 g/cm³ und der Porenanteil 77,1 Volumenprozent.

Wie oben schon erwähnt, stellen die beiden Ausführungsbeispiele D und E deshalb Grenzfälle dar, weil sie gerade noch in ausreichendem Masse die gestellte Aufgabe lösen.

## Patentansprüche

1. Aufzug einer Bogentransporttrommel in Form eines textilen Überzugs zum Verhindern des Abschmierens der druckfrischen Bogenunterseite während des Transports des Bogens, dadurch gekennzeichnet, dass
- als Aufzug (9) ein einseitig gebürsteter Köperstoff Verwendung findet
- der auf der Mantelfläche (8) der Bogentransporttrommel (5) derart befestigt ist, dass die gebürstete Köperfläche die druckfrische Bogenunterseite führt.

2. Bogentransporttrommel nach Anspruch 1, dadurch gekennzeichnet, dass je ein Ende des Aufzugs (9) an der Bogentransporttrommel mittels Klettenverschlüssen (12) leicht lösbar befestigt ist.

3. Bogentransporttrommel nach Anspruch 1, dadurch gekennzeichnet, dass der Aufzug (9) auf die Mantelfläche (8) leicht lösbar aufgeklebt ist.

4. Bogentransporttrommel nach den Ansprüchen 1 bis 3, dadurch gekennzeichnet, dass der Aufzug (9) auf der Mantelfläche (8) einer Bogenauslegetrommel (5) vorgesehen ist.

5. Bogentransporttrommel nach den Ansprüchen 1 bis 3, dadurch gekennzeichnet, dass der Aufzug (9) auf der Mantelfläche (8) einer zwischen den Druckwerken vorgesehenen Bogenübergabetrommel (16, 20) angebracht ist.

6. Bogentransporttrommel nach Anspruch 1, dadurch gekennzeichnet, dass der Köperstoff eine Kettfadenzahl zwischen 24,7 und 50,5 pro cm und eine Schussfadenzahl zwischen 14,5 bis 22,7 pro cm aufweist.

7. Bogentransporttrommel nach Anspruch 1, dadurch gekennzeichnet, dass im Normalzustand die Garnfeinheit des Köperstoffes in der Kette zwischen 27,4 tex und 94,8 tex und im Schuss zwischen 43,1 und 75,2 tex liegt.

8. Bogentransporttrommel nach Anspruch 1, dadurch gekennzeichnet, dass die Anzahl der Ketthebungen des Köperstoffes je cm² zwischen 90,6 und 286 beträgt.

9. Bogentransporttrommel nach Anspruch 1, dadurch gekennzeichnet, dass der Köperstoff ein Kreuzköper mit der Bindung ist, dass die Kettfadenzahl 25,0 und die Schussfadenzahl 14,5 pro cm beträgt, dass ferner die Garnfeinheit im Normalzustand in der Kette 87,7 tex und im Schuss 75,2 tex ist und dass sich die Anzahl der Ketthebungen je cm² auf 90,6 beläuft.

10. Bogentransporttrommel nach Anspruch 1, dadurch gekennzeichnet, dass der Köperstoff mit der Bindung eine Kettfadenzahl von 24,7 pro cm und eine Schussfadenzahl von 15 pro cm besitzt, wobei im Normalzustand die Garnfeinheit in der Kette 94,8 tex und im Schuss 68,6 tex beträgt, bei einer Anzahl der Ketthebungen je cm² von 92,6.

11. Bogentransporttrommel nach Anspruch 1, dadurch gekennzeichnet, dass der Köperstoff mit der Bindung K 3 1 S eine Kettfadenzahl von 50,4 pro cm und eine Schussfadenzahl von 22,7 pro cm besitzt, wobei im Normalzustand die Garnfeinheit in der Kette 27,4 tex und im Schuss 43,1 tex beträgt, bei einer Anzahl der Ketthebungen je cm² von 286,0.

12. Bogentransporttrommel nach Anspruch 1, dadurch gekennzeichnet, dass der Köperstoff mit der Bindung eine Kettfadenzahl von 33,4 und eine Schussfadenzahl von 19 pro cm besitzt, wobei im Normalzustand die Garnfeinheit in der Kette 47,4 tex und im Schuss 48,1 tex beträgt, bei einer Anzahl der Ketthebungen je cm² von 158,7.

13. Bogentransporttrommel nach Anspuch 1, dadurch gekennzeichnet, dass der Köperstoff mit der Bindung eine Kettfadenzahl von 32,6 pro cm und eine Schussfadenzahl von 19,4 pro cm besitzt, wobei im Normalzustand die Garnfeinheit in der Kette 47,3 tex und im Schuss 64,1 tex beträgt, bei einer Anzahl der Ketthebungen je cm² von 157,6.

14. Bogentransporttrommel nach Anspruch 1, dadurch gekennzeichnet, dass der Porenanteil des Gewebes des Köperstoffes zwischen 72,6 und 79,6 Volumenprozent liegt.

15. Bogentransporttrommel nach Anspruch 1, dadurch gekennzeichnet, dass das FlächengeWicht des Köperstoffes zwischen 260 und 370 g pro cm liegt.

16. Bogentransporttrommel nach Anspruch 1, dadurch gekennzeichnet, dass Kett- und Schussfäden aus reiner Baumwolle bestehen.

17. Bogentransporttrommel nach Anspruch 1, dadurch gekennzeichnet, dass zumindest die Schussfäden aus einem Polyester-Baumwollgemisch hergestellt sind.

18. Bogentransporttrommel nach Anspruch 1, dadurch gekennzeichnet, dass der Aufzug (9) ein Kreuzköper mit der Bindung XK2, ist, dass die Kettfadenzahl 17,5 pro cm und die Schussfadenzahl 22,7 pro cm beträgt, dass ferner die Garnfeinheit im Normalzustand 59,3 tex in der Kette und 145,7 tex im Schuss ist und dass sich die Anzahl der Ketthebungen je cm² auf 49,7 beläuft, bei einem Porenanteil von 90,7 Volumenprozent und einem Flächengewicht von 488 g/m².

19. Bogentransporttrommel nach Anspruch 18, dadurch gekennzeichnet, dass die Kettfäden aus Baumwolle und die Schussfäden aus Baumwolle sowie vereinzelt aus Viskose bestehen.

## Claims

1. Dressing of a sheet transport drum in the form of a textile covering to prevent setting-off of the freshly printed sheet underside during the transport of the sheet, wherein
- the dressing (9) used is a one-sided brushed twilled cotton fabric
- which is fastened on the outer cylindrical surface (8) of the sheet transport drum (5) in such a way that the brushed twilled cotton fabric surface guides the freshly printed sheet underside.

2. Sheet transport drum according to claim 1, wherein either end of the dressing (9) is easily releasably fastened to the sheet transport drum by means of Velcro strip fasteners (12).

3. Sheet transport drum according to claim 1, wherein the dressing (9) is easily releasably bonded onto the outer cylindrical surface (8).

4. Sheet transport drum according to claims 1 to 3, wherein the dressing (9) is provided on the outer cylindrical surface (8) of a sheet delivery drum (5).

5. Sheet transport drum according to claims 1 to 3, wherein the dressing (9) is affixed on the outer cylindrical surface (8) of a sheet transfer drum (16, 20) which is provided between the printing units.

6. Sheet transport drum according to claim 1, wherein the twilled cotton fabric has a porter between 24.7 and 50.5 per cm and a number of filling threads between 14.5 and 22.7 per cm.

7. Sheet transport drum according to claim 1, wherein in the normal state the yarn count of the twilled cotton fabric is between 27.4 tex and 94.8 tex in the warp and between 43.1 and 75.2 tex in the weft.

8. Sheet transport drum according to claim 1, wherein the number of warp lifts of the twitted cotton fabric per cm² is between 90.6 and 286.

9. Sheet transport drum according to claim 1, wherein the twilled cotton fabric is a cross twill with the weave whereby the porter is 25.0 and the number of filling threads 14.5 per cm whereby, furthermore, the yarn count in the normal state is 87.7 tex in the warp and 75.2 tex in the weft whereby the number of warp lifts per cm² is 90.6.

10. Sheet transport drum according to claim 1, wherein the twilled cotton fabric with the weave has a porter of 24.7 per cm and a number of filling threads of 15 per cm whereby in the normal state the yarn count is 94.8 tex in the warp and 68.6 tex in the weft, with a number of warp lifts per cm² of 92.6.

11. Sheet transport drum according to claim 1, wherein the twilled cotton fabric with the weave K 3 S has a porter of 50.4 per cm and a number of fillig threads of 22.7 per cm whereby in the normal state the yarn count is 27.4 tex in the warp and 43.1 tex in the weft, with a number of warp lifts per _{CM}² of 286.0.

12. Sheet transport drum according to claim 1, wherein the twilled cotton fabric with the weave has a porter of 33.4 and a number of filling threads of 19 per cm whereby in the normal state the yarn count is 47.4 tex in the warp and 48.1 tex in the weft, with a number of warp lifts per cm² of 158.7.

13. Sheet transport drum according to claim 1, wherein the twilled cotton fabric with the weave has a porter of 32.5 per cm and a number of filling threads of 19.4 per cm whereby in the normal state the yarn count is 47.3 tex in the warp and 64.1 tex in the weft, with a number of warp lifts per cm² of 157.6.

14. Sheet transport drum according to claim 1, wherein the air content of the twilled cotton fabric is between 72.6 and 79.6 volume per cent.

15. Sheet transport drum according to claim 1, wherein the mass per unit area of the twilled cotton fabric is between 260 and 370 g per cm^{2.}

16. Sheet transport drum according to claim 1, wherein warp and weft threads are of pure cotton.

17. Sheet transport drum according to claim 1, wherein at least the weft threads are made of a polyester-cotton mixture.

18. Sheet transport drum according to claim 1, wherein the dressing (9) is a cross twill with the weave whereby the porter is 17.5 per cm and the number of filling threads 22.7 per cm whereby, furthermore, the yarn count in the normal state is 59.3 tex in the warp and 145.7 tex in the weft whereby the number of warp lifts per cm² is 49.7, with an air content of 90.7 volume per cent and a mass per unit area of 488 g/m².

19. Sheet transport drum according to claim 18, whereby the warp threads are of cotton and the weft threads are of cotton and, here and there, of viscose.

## Revendications

1. Revêtement d'un tambour de transport de feuilles sous la forme d'un garnissage textile pour empêcher la salissure de la face inférieure de feuille fraîchement imprimée pendant le transport de la feuille, caractérisé en ce qu'on utilise comme revêtement (9) une étoffe croisée et brossée d'un côté qui est fixée sur la surface périphérique (8) du tambour de transport de feuilles (5) de manière que la surface croisée et brossée guide la face inférieure de feuille fraîchement imprimée.

2. Tambour de transport de feuilles, caractérisé en ce que chaque extrémité du revêtement (9) est fixée de façon facilement séparable sur le tambour de transport de feuilles au moyen de fermeture à boucles (12).

3. Tambour de transport de feuilles, caractérisé en ce que le revêtement (9) est collé de façon facilement séparable sur la surface périphérique (8).

4. Tambour de transport de feuilles selon l'une des revendications 1 à 3, caractérisé en ce que le revêtement (9) est prévu sur la surface périphérique (8) d'un tambour de réception de feuilles (5).

5. Tambour de transport de feuilles selon l'une des revendications 1 à 3, caractérisé en ce que le revêtement (9) est placé sur la surface périphérique (8) d'un tambour de transfert de feuilles (16, 20) placé entre les groupes imprimeurs.

6. Tambour de transport de feuilles selon la revendication 1, caractérisé en ce que l'étoffe croisée comporte un nombre de fils de chaîne compris entre 24,7 et 50,5 par cm et un nombre de fils de trame compris entre 14,5 et 22,7 par cm.

7. Tambour de transport de feuilles selon la revendication 1, caractérisé en ce que, dans la condition normale, la finesse de filé du tissu croisé dans la chaîne est comprise entre 27,4 tex et 94,8 tex et, dans la trame entre 43,1 et 75,2 tex.

8. Tambour de transport de feuilles selon la revendication 1, caractérisé en ce que le nombre des levées de chaîne du tissu croisé est compris entre 90,6 et 286 par cm².

9. Tambour de transport de feuilles selon lareven- dication 1, caractérisé en ce que le tissu croisé est une tissu croisé correspondant au mode de croisement , en ce que le nombre de fils de chaîne est de 25,0 par cm et le nombre de fils de trame de 14,5 5 par cm, en ce qu'en outre, dans la condition normale, la finesse de filé dans la chaîne est de 87,7 tex et dans la trame de 75,2 tex et en ce que le nombre de levées de chaîne par cm² et de 90,6.

10. Tambour de transport de feuilles selon la revendication 1, caractérisé en ce que le tissu croisé correspondant au mode de croisement possède un nombre de fils de chaîne de 24,7 par cm et un nombre de fils de trame de 15 par cm, auquel cas dans la condition normale de finesse de filé dans la chaîne est de 94,8 tex et dans la trame de 68,6 tex, pour un nombre de levées de chaîne de 92,6 par cₘ₂.

11. Tambour de transport de feuilles selon la revendication 1, caractérisé en ce que le tissu croisé correspondant au mode de croisement possède un nombre de fils de chaîne de 50,4 par cm et un nombre de fils de trame de 22,7 par cm, auquel cas dans la condition normale, la finesse de filé s'élève dans la chaîne à 27,4 tex et dans la trame à 43,1 tex, pour un nombre de levées de chaîne de 286,0 par cₘ₂.

12. Tambour de transport de feuilles selon la revendication 1, caractérisé en ce que le tissu croisé correspondant au mode de croisement possède un nombre de fils de chaîne de 33,4 et un nombre de fils de trame de 19 par cm, auquel cas dans la condition normale la finesse de filé est de 47,4 tex dans la chaîne et de 48,1 tex dans la frame, pour un nombre de levées de chaîne de 158,7 par cm^{2.}

13. Tambour de transport de feuilles selon la revendication 1, caractérisé en ce que le tissu croisé correspondant au mode de croisement possède un nombre de fils chaîne de 32,5 par cm et un nombre de fils de trame de 19,4 par cm, auquel cas dans la condition normale la finesse de filé est de 47,3 tex dans la chaîne et de 64,1 dans la trame, pour un nombre de levées de chaîne de 157,6 par cm².

14. Tambour de transport de feuilles selon la revendication 1, caractérisé en ce que le pourcentage de pores du tissu de l'étoffe croisée est compris entre 72,6 et 79,6 pour cent en volume.

15. Tambour de transport de feuilles selon la revendication 1, caractérisé en ce que le poids par trame de l'étoffe croisée est compris entre 260 et 370 ^{g} par cₘ2_{.}

16. Tambour de transport de feuilles selon la revendication 1, caractérisé en ce que les fils de chaîne et de trame se composent de coton pur.

17. Tambour de transport de feuilles selon la revendication 1, caractérisé en ce qu'au moins les fils de trame sont fabriqués à partir d'un mélange de polyester et de coton.

18. Tambour de transport de feuilles selon la revendication 1, caractérisé en ce que le revêtement (9) est un tissu croisé correspondant au mode de croisement , en ce que le nombre de fils de chaîne est de 17,5 par cm et le nombre de fils de trame 22,7 par cm, en ce qu'en outre la finesse de filé dans la condition normale est de 59,3 tex dans la chaîne et de 145,7 tex dans la trame et en ce que le nombre des levées de chaîne par cm² s'élève à 49,7, pour un pourcentage de pores de 90,7 en volume et un poids par trame de 488 g/m².

19. Tambour de transport de feuilles selon la revendication 18, caractérisé en ce que les fils de chaîne sont formés de coton et en ce que les fils de trame se composent de coton et sporadiquement de viscose.
